# EUROPÄISCHE PATENTSCHRIFT

(11) **EP 0 810 338 B1**
(45) Veröffentlichungstag und Bekanntmachung des Hinweises auf die Patenterteilung: **01.09.1999**
(21) Anmeldenummer: 97105818.5
(22) Anmeldetag: 09.04.1997
(51) Int. Cl.: E04G 23/02

(54) **Verfahren zum Sanieren und Instandsetzen von mit Aussenputz versehenen Flächen**
Method of repairing and protecting plaster-covered outside wall surfaces
Méthode pour la réparation et la réfection de surfaces munies d'enduit de façade

(30) Priorität: 01.06.1996 DE 19622145; 27.06.1996 DE 19625685
(43) Veröffentlichungstag der Anmeldung: 03.12.1997
(73) Patentinhaber: Weber & Broutin Deutschland GmbH, 57413 Finnentrop-Heggen (DE)
(72) Erfinder: Siewert, Horst, 58093 Hagen (DE)
(74) Vertreter: LOUIS, PÖHLAU, LOHRENTZ & SEGETH

(56) Entgegenhaltungen:
- EP-A- 0 441 295
- DE-A- 3 812 706
- FR-A- 2 574 104

## Beschreibung

Die Erfindung betrifft ein Verfahren zum Sanieren und Instandsetzen von einer mit als Vollwärmeschutz-Verbundsystem ausgebildetem Außenputz versehenen Fläche.

Zur Wärmedämmung der Außenfassaden von Neubauten und bei der auf die Einsparung von Wärmeverlusten ausgerichteten Sanierung von Altbauten sind in den vergangenen drei Jahrzehnten alleine in Europa ca. 1 Milliarde Quadratmeter Wärmedämm-Verbundsysteme unter Verwendung von Kunststoff-, Silikat-, und Silikonharzputzen verarbeitet worden. Dabei sind als Putzträger in der überwiegenden Zahl der Fälle extrudiertes und expandiertes Polystyrol, Mineralwolle und/oder Kork eingesetzt worden.

In der jüngeren Vergangenheit sind immer häufiger Fehler an älteren wärmegedämmten Außenflächen festgestellt worden, die durch Fehler bei der Herstellung und bei der Zusammenstellung der einzelnen Komponenten des jeweiligen Wärmedämmsystems, durch mangelhafte Verarbeitung, durch mit der Alterung der Fassade einhergehende Rißbildung und Abplatzungen der Oberputze oder mehrmaliges Überstreichen verursacht worden sind. Diese Fehler machen in der überwiegenden Zahl der Fälle eine Grundrenovierung der betroffenen Außenflächen erforderlich.

Zur Instandsetzung alter Kunststoffputzflächen, u.a. auch in Verbindung mit Vollwärmeschutz-Verbundsystemen, ist in der Firmenschrift "ForumFassade" der Fa. Sikkens GmbH, Garbsen, 3. Aufl., 1989, vorgeschlagen worden, zunächst eine gründliche Reinigung der instandzusetzenden Fläche unter Entfernen der noch an der Fassade lose haftenden Teile und ein Beiputzen vorzunehmen. Anschließend wird bei dem bekannten Verfahren anstelle einer lösungsmittelhaltigen Grundierung eine verdünnte Fassadenfarbe auf die gereinigte Außenfläche verstrichen. Auf diese Weise wird sichergestellt, daß weder die alte noch die neu aufzutragende Kunststoffputzschicht aufquellen. Ergänzend wird in der Firmenschrift darauf hingewiesen, daß ein wesentliches Problem bei der Sanierung von wärmegedämmten Außenfassaden darin besteht, daß derartige Außenflächen aufgrund des in ihnen vermehrt anfallenden Kondenswassers zu Pilz-, Moos- und Algenbefall neigen.

Ein weiteres durch das Entstehen von Kondenswasser bedingtes Problem besteht darin, daß insbesondere bei nachträglich an eine Fassade angebrachten Wärmedämmsystemen der Taupunkt des gesamten Wandsystems derart verändert wird, daß aufgrund des vermehrten Kondenswasseranfall ein kritischer Bereich erreicht wird. Dabei sind die tatsächliche Verhältnisse in der Regel unbekannt. Häufig verursachen die zusätzlichen, für die Sanierung eingesetzten Putz- und Anstrichschichten ein Überschreiten der für den Taupunkt kritischen Grenze mit der Folge, daß an der sanierten Außenwand Feuchtigkeitsschäden auftreten.

Zu den durch den Kondenswasseranfall verursachten Problemen kommt das Problem der thermischen Belastung der Außenflächen. Da nicht zu vermeiden ist, daß der alte Außenputz zumindest partiell ein anderes Verhalten bei einer Temperaturänderung zeigt als die auf ihm aufgebrachten Schichten des zur Sanierung eingesetzten Putzsystems, kann es zu Spannungen kommen, die Rißbildungen und Enthaftungserscheinungen in den neu aufgetragenen Putz- und Anstrichschichten verursachen. Auch sind nicht alle Kunststoffputze für einen Renovierungsanstrich geeignet, da sie oft entweder zu mager oder spröde oder aber durch zuviel enthaltene Weichmacher zu flexibel sind. Dieser Gefahr konnte in der Vergangenheit nur dadurch begegnet werden, daß mit hohem Kostenaufwand die betreffende Außenfläche vollständig von dem alten Putz befreit und eine neues Wärmedämmsystem auf ihr aufgebaut wird.

Die Aufgabe der Erfindung besteht darin, mit einfachen Mitteln ein verbessertes Verfahren zur Sanierung und Instandsetzung von wärmegedämmten Außenputzflächen zu schaffen, bei dem die Gefahr von Rißbildungen und von Feuchtigkeitsschäden an der sanierten Fläche auf ein Minimum reduziert ist.

Diese Aufgabe wird erfindungsgemäß dadurch gelöst, daß das Verfahren zur Sanierung und Instandsetzung von verputzten Außenputzflächen folgende Arbeitsschritte umfaßt:
- Reinigen der Oberfläche des Außenputzes,
- Partielles Öffnen des Außenputzes, wobei durch eine Vielzahl von beabstandet zueinander eingebrachten Öffnungen Felder im Außenputz erzeugt werden und die Tiefe der Öffnungen mindestens bis zu der Dämmplattenoberfläche reicht,
- Auftragen eines Armierungsputzes und ggf. Einlegen eines Armierungsgewebes und
- Auftragen eines Oberputzes.

Durch das kostengünstig und mit einfachsten Mitteln durchführbare partielle Öffnen wird die Außenputzfläche in eine Vielzahl von einzelnen Feldern zerteilt. Jedes dieser Felder kann sich bei einer Erwärmung oder Abkühlung ungehindert verformen, wobei es wegen der relativ geringen Abmessungen der Einzelflächen nur zu einem unwesentlichen Spannungsaufbau kommt. Auf diese Weise wird vermieden, daß das mit einer Temperaturveränderung regelmäßig einhergehende Schwinden oder Ausdehnen der alten Putzfläche die Funktion der neuen Fläche beeinflußt. Rißbildungen und Enthaftungen werden so wirksam vermieden.

Zusätzlich zu der Entspannung der alten Außenputzfläche wird durch die durch die Öffnungen gebildeten Fugen bewirkt, daß Kondenswasser im vorhandenen System ausdiffundieren kann. Auf diese Weise werden partielle übergroße Kondenswasseransammlungen sicher vermieden.

Das partielle Öffnen des alten Außenputzes erfolgt durch Schlitzen, Sägen oder Bohren, wobei aufgrund des Arbeitsaufwandes das Schlitzen die bevorzugte Öffnungsmethode darstellt. Die Schlitze verlaufen bevorzugt parallel zueinander und können horizontal, vertikal und/oder diagonal in den Außenputz eingebracht werden.

In weiterer Ausgestaltung der Erfindung wird faserarmierter Armierungsputz verwendet. Alternativ kann auch Armierungsgewebe in den Armierungsputz eingelegt werden.

Im Hinblick auf eine lange Haltbar- und Belastbarkeit des sanierten Außenputzes erfolgt das Auftragen des Armierungsputzes und das Einarbeiten eines Armierungsgewebes in einem einzigen Arbeitsschritt. Bevorzugt deckt das Armierungsgewebe, welches aus Glasseidengittergewebe oder Drahtgewebe bestehen kann, die zu sanierende Fläche vollflächig ab.

Ein fester, dauerhafter Halt des Gewebes auf dem alten Putz der Außenfläche kann auf einfache Weise dadurch erreicht werden, daß das Armierungsgewebe kraftschlüssig, insbesondere mittels durch das Gewebe und den Wärmedämmaufbau dringende im Mauerwerk befestigte Dübel erfolgt. Zur Standsicherheit der Fassade werden Schlagdübel, Schraubdübel oder Schußdübel durch das Gewebe und die vorhandene Dämmfassade in das Mauerwerk eingebracht.

Praktische Erprobungen des erfindungsgemäßen Verfahrens haben gezeigt, daß der Armierungsputz eine Dicke von 6 mm bis 8 mm aufweisen sollte. Ebenso sollte der Oberputz vorteilhafterweise ein Kratzputz sein, der eine Dicke von 8 mm bis 12 mm aufweist.

Das erfindungsgemäße Verfahren eignet sich zur Sanierung und Instandsetzung von Außenputzflächen, die schon mit einem ausreichenden Wärmedämmungssystem ausgestattet sind. Ebenso läßt sich mit dem erfindungsgemäßen Verfahren aber auch eine noch nicht ausreichend wärmegedämmte Fläche renovieren und mit einem weiteren Wärmedämmsystem versehen, wobei eine weitere Wärmedämmschicht aus Dämmplatten vor dem Auftragen des Armierungsputzes auf die partiell geöffnete Außenputzfläche vollflächig aufgebracht, insbesondere geklebt wird.

Nachfolgend wird die Erfindung anhand einer lediglich Ausführungsbeispiele darstellenden Zeichnung näher erläutert. Die Fig. 1 bis 4 zeigen jeweils eine Außenfassade in ausschnittweiser Ansicht, bei der zur Herstellung einzelner Felder partielle Öffnungen in den Außenputz eingebracht worden sind.

Die zu sanierende Außenfläche 1 einer Gebäudemauer weist einen als Vollwärmedämmschutz-Verbundsystem ausgebildeten Außenputz auf, welcher aus einer Schicht aus Dämmplatten und aus einem Oberputz besteht. Zur Sanierung wird die Außenputzfläche 1 zunächst mit einem nicht gezeigten Hochdruckreiniger oder Dampfstrahler gründlich gereinigt. Lose Stücke des Oberputzes werden dabei entfernt.

Anschließend wird die gesamte Außenputzfläche 1 in den dargestellten und insoweit bevorzugten Ausführungsbeispielen mit horizontal und vertikal angeordneten und sich kreuzenden (Fig. 1), mit nur vertikal ausgerichteten (Fig. 2), mit nur horizontal ausgerichteten (Fig. 3) oder mit diagonal verlaufenden (Fig.4) Schlitzen 2 in eine Vielzahl von einzelnen Feldern 3 zerteilt. Die Schlitze 2 werden dabei durch Sägen, Schlitzen, Bohren, Stemmen oder ein vergleichbares Verfahren hergestellt. Dabei wird der Außenputz bis zum Putzträger zerschnitten, so daß die eigentliche Schicht aus vorhandenen Wärmedämmplatten nicht zerstört wird.

Als nächster Arbeitschritt wird ein Armierungsputz auf die geschlitzte Fläche in einer Stärke von 6 bis 8 mm aufgebracht und ein Armierungsgewebe vollflächig eingebügelt. Dann wird das Armierungsgewebe mit Hilfe von Schlagdübeln, Schraubdübeln oder Schußdübeln, welche die Dämmschicht und den Außenputz vollständig durchdringen, kraftschlüssig mit dem Mauerwerk verbunden.

Schließlich wird ein neuer Oberputz, vorzugsweise Kratzputz, auf das Armierungsgewebe in einer Schichtdicke von 8 bis 12 mm aufgebracht.

## Patentansprüche

1. Verfahren zum Sanieren und Instandsetzen von einer mit als Vollwärmeschutz-Verbundsystem ausgebildetem Außenputz versehenen Fläche, mit folgenden Schritten:
- Reinigen der Oberfläche des Außenputzes,
- Partielles Öffnen des Außenputzes, wobei durch eine Vielzahl von beabstandet zueinander eingebrachten Öffnungen Felder im Außenputz erzeugt werden und die Tiefe der Öffnungen mindestens bis zu der Dämmplattenoberfläche reicht,
- Auftragen eines Armierungsputzes und ggf. Einlegen eines Armierungsgewebes und
- Auftragen eines Oberputzes.

2. Verfahren nach Anspruch 1,
**dadurch gekennzeichnet**, daß das partielle Öffnen des Außenputzes durch Schlitzen, Sägen oder Bohren erfolgt.

3. Verfahren nach Anspruch 1 oder 2,
**dadurch gekennzeichnet**, daß die partiellen Öffnungen im Außenputz parallel verlaufende Schlitze (2) sind.

4. Verfahren nach Anspruch 3,
**dadurch gekennzeichnet**, daß die in den Außenputz eingebrachten Schlitze (2) abschnittsweise horizontal, vertikal und/oder diagonal verlaufen.

5. Verfahren nach einem der Ansprüche 1 bis 4,
**dadurch gekennzeichnet**, daß als Armierungsputz faserarmierter Armierungsputz verwendet wird.

6. Verfahren nach einem der Ansprüche 1 bis 4,
**dadurch gekennzeichnet**, daß das Armierungsgewebe nach dem Einlegen mechanisch befestigt wird und kraftschlüssig, insbesondere mittels durch das Armierungsgewebe und den Wärmedämmaufbau dringende im Mauerwerk befestigte Dübel erfolgt.

7. Verfahren nach Anspruch 6,
**dadurch gekennzeichnet**, daß als Dübel Schlag-, Schraub- oder Schußdübel eingesetzt werden.

8. Verfahren nach einem der Ansprüche 1 bis 7,
**dadurch gekennzeichnet**, daß das Armierungsgewebe die Fläche (1) vollflächig abdeckt.

9. Verfahren nach einem der Ansprüche 1 bis 8,
**dadurch gekennzeichnet**, daß das Armierungsgewebe Glasseidengittergewebe oder Drahtgewebe ist.

10. Verfahren nach einem der Ansprüche 1 bis 9,
**dadurch gekennzeichnet**, daß der Armierungsputz eine Dicke von 6 mm bis 8 mm aufweist.

11. Verfahren nach einem der Ansprüche 1 bis 10,
**dadurch gekennzeichnet**, daß der Oberputz ein Kratzputz ist, der eine Dicke von 8 mm bis 12 mm aufweist.

12. Verfahren nach einem der Ansprüche 1 bis 11,
**dadurch gekennzeichnet**, daß zur weiteren Wärmedämmung vor dem Auftragen des Armierungsputzes eine weitere Dämmschicht aus Dämmplatten auf die partiell geöffnete Außenputzschicht vollflächig aufgebracht wird.

## Claims

1. A method of reconstructing and repairing a surface furnished with outside plaster in the form of a composite complete heat insulating system, comprising the following steps:
- cleaning the surface of the outside plaster,
- partially opening the outside plaster, whereby a plurality of spaced-apart openings produce sections in the outside plaster, the depth of the openings extending at least as far as the surface of the insulating sheet,
- applying a reinforcing plaster and if necessary inserting a reinforcing fabric, and
- applying a top plaster.

2. A method according to claim 1,
**characterised in that** the outside plaster is partially opened by slotting, sawing or drilling.

3. A method according to claims 1 or 2,
**characterised in that** the partial openings in the outside plaster are slots (2) extending in parallel.

4. A method according to claim 3,
**characterised in that** the slots (2) made in the outside plaster extend in portions horizontally, vertically, and/or diagonally.

5. A method according to one of claims 1 to 4,
**characterised in that** the reinforcing plaster used is fibre-reinforced.

6. A method according to one of claims 1 to 4,
**characterised in that** after insertion the reinforcing fabric is mechanically and non-positively attached, more particularly by means of dowels attached in the masonry and penetrating the reinforcing fabric and the thermal insulating structure.

7. A method according to claim 6,
**characterised in that** driven-in, screwed or shot-in dowels are used.

8. A method according to one of claims 1 to 7,
**characterised in that** the reinforcing fabric covers the surface (1) over its whole area.

9. A method according to one of claims 1 to 8,
**characterised in that** the reinforcing fabric is a glass silk lattice fabric or a wire fabric.

10. A method according to one of claims 1 to 9,
**characterised in that** the reinforcing plaster has a thickness of 6 mm to 8 mm.

11. A method according to one of claims 1 to 10,
**characterised in that** the top plaster is a screed plaster having a thickness of 8 mm to 12 mm.

12. A method according to one of claims 1 to 11,
**characterised in that** for further heat insulation, prior to the application of the reinforcing plaster, a further insulating layer of insulating sheets is applied to the partially opened layer of outside plastering over its whole area.

## Revendications

1. Procédé pour la réparation et la réfection de surfaces munies d'enduit de façade constitué d'un système d'assemblage et de protection complète contre la chaleur, comprenant les étapes suivantes :
- nettoyage de la surface de l'enduit de façade,
- ouverture partielle de l'enduit de façade par laquelle des secteurs sont réalisés dans l'enduit de façade par une multiplicité d'ouvertures écartées les unes des autres, la profondeur de ces ouvertures atteignant au moins la surface de la plaque isolante,
- apport d'un enduit d'armature et le cas échéant dépôt d'un tissu d'armature et
- apport d'une couche supérieure d'enduit.

2. Procédé selon la revendication 1, caractérisé en ce que l'ouverture partielle de l'enduit de façade est réalisée par des entailles, des scies ou des perçages.

3. Procédé selon la revendication 1 ou 2, caractérisé en ce que les ouvertures partielles dans l'enduit de façade sont des fentes parallèles (2).

4. Procédé selon la revendication 3, caractérisé en ce que les fentes (2) formées dans l'enduit de façade s'étendent par sections de manière horizontale, verticale et/ou de manière diagonale.

5. Procédé selon l'une des revendications 1 à 4, caractérisé en ce que l'on utilise comme enduit d'armature un enduit armé de fibres.

6. Procédé selon l'une des revendications 1 à 4, caractérisé en ce qu'après le dépôt, le tissu d'armature est fixé mécaniquement et par l'influence de la gravité, notamment au moyen de chevilles fixées dans l'ouvrage de maçonnerie et pénétrant dans le tissu d'armature et la structure isolante contre la chaleur.

7. Procédé selon la revendication 6, caractérisé en ce que l'on utilise comme chevilles des chevilles à percussion, à vissage ou des chevilles à tir.

8. Procédé selon l'une des revendications 1 à 7, caractérisé en ce que le tissu d'armature recouvre totalement la surface (1).

9. Procédé selon l'une des revendications 1 à 8, caractérisé en ce que le tissu d'armature est un tissu en grille de soie de verre ou un tissu métallique.

10. Procédé selon l'une des revendications 1 à 9, caractérisé en ce que l'enduit d'armature présente une épaisseur de 6 à 8mm.

11. Procédé selon l'une des revendications 1 à 10, caractérisé en ce que la couche supérieure d'enduit est un enduit gratté qui présente une épaisseur de 8 à 12mm.

12. Procédé selon l'une des revendications 1 à 11, caractérisé en ce que pour assurer une isolation thermique supplémentaire, avant l'apport de l'enduit d'armature, on dépose une autre couche isolante sur toute la surface de la couche d'enduit partiellement ouverte, cette couche isolante supplémentaire étant constituée de plaques isolantes.
